# EUROPÄISCHE PATENTSCHRIFT

(11) **EP 2 871 990 B1**
(45) Veröffentlichungstag und Bekanntmachung des Hinweises auf die Patenterteilung: **14.09.2016**
(21) Anmeldenummer: 13737791.7
(22) Anmeldetag: 01.07.2013
(51) Int. Cl.: A42B 3/04

(54) **VERFAHREN UND VORRICHTUNG EINES HELMBASIERTEN SICHERUNGSSYSTEMS**
METHOD AND DEVICE OF A HELMET-BASED PROTECTION SYSTEM
PROCÉDÉ ET DISPOSITIF D'UN SYSTÈME DE SÉCURITÉ À BASE D'UN CASQUE

(30) Priorität: 13.07.2012 DE 102012015430
(43) Veröffentlichungstag der Anmeldung: 20.05.2015
(73) Patentinhaber: Steiner, Manuel, 83368 St. Georgen (DE)
(72) Erfinder: Steiner, Manuel, 83368 St. Georgen (DE)
(74) Vertreter: Kindermann, Peter
(86) Internationale Anmeldenummer: PCT/DE2013/000347
(87) Internationale Veröffentlichungsnummer: WO 2014/008878

(56) Entgegenhaltungen:
- DE-A1- 19 631 465
- US-A- 5 402 535
- US-A1- 2006 277 666
- US-A1- 2009 109 292
- US-A1- 2010 282 446
- US-A1- 2011 018 418

## Beschreibung

Der Kopf des Menschen wurde schon immer zu Recht als ein besonders schützenswertes Körperteil angesehen, vor allem wohl auch deshalb weil hier als größte Errungenschaft das Gehirn zu schützen war.

Wurde früher versucht, dieses wichtige Körperteil vor allem bei kriegerschen Auseinandersetzungen mittels Helmen vor Beschädigungen zu bewahren, besteht dieses Schutzbedürfnis heutzutage vor allem bei mehr oder weniger gefährlichen sportlichen Betätigungen, vor allem bei dem Volkssport Fahrradfahren. Aus diesem Bereich sind zahlreiche verschiedene Konstruktionen bekannt.

Aus der DE 200 07 738 U1 ist ein Radfahr- Helm mit wenigstens einer integrierten Lichtquelle bekannt, der dadurch gekennzeichnet ist, dass die Lichtquelle wenigstens ein im Bereich des vorderen Helmendes angeordnetes Fahr - und / oder Lese - bzw. Reparaturlicht ist. Die Aufgabe dieser Vorrichtung ist es, bei Bedarf eine zusätziche Lichtquelle zu liefern.

In der DE 203 19 297 U1 ist eine in einen Fahrradhelm eingebaute LED - Beleuchtung beschrieben. Dieser Erfindung liegt der Gedanke zugrunde, die Sicherheit von Fahrradfahrern im Straßenverkehr bei Dunkelheit zu erhöhen und einem Fahrradhelmträger eine Lichtquelle zur Verfügung zu stellen, mit der er bei Dunkelheit sein Sichtfeld beleuchten kann, bzw. er bei Dunkelheit besser gesehen wird.

In der DE 60 2004 010 128 T2 ist eine LED - Lampe für eine Kopfbedeckung offenbart. Ihre Aufgabe ist es ein kompaktes LED - Beleuchtungsmodul für eine am Kopf zu tragende oder äquivalente Sache zu erzeugen, die leicht befestigt werden kann und es der Beleuchtung erlaubt, sehr effektiv und präzisionsgerichtet auf ein gewünschtes Ziel zu sein.

Dabei handelt es sich um eine LED - Beleuchtung oder äquivalente Beleuchtung mit Halbleiter - Lichtquellen zur Befestigung an einer Kopfbedeckung , die mit einem Schirm ausgerüstet ist, wobei die Beleuchtung lichtemittierende Halbleiter - Lichtquellen, insbesondere LEDs, einen Rahmen, einen elektronischen Steuerungsteil zum Steuern der Halbleiter - Lichtquellen aufweist, wobei die Halbleiter - Lichtquellen in wenigstens eine vorgegebene Richtung gerichtet sind, wie zum Beispiel in Richtung eines Gegenstands und / oder Bereichs. Weiter wird beansprucht, dass die Beleuchtung ein einheitliches Beleuchtungsmodul ist, in welchem die Halbleiter - Lichtquellen in einem gemeinsamen Verbindungsteil nebeneinander und in Richtung auf den Arbeitsgegenstand oder - Bereich befestigt sind, und der Rahmen aus zwei Rahmenteilen besteht, die aufeinander gefaltet sind und lösbare Schnellkupplungsteile besitzen, und in welchen die Rahmenteile gegeneinander gefaltet werden können, sodass der Schirm oder ein Teil des Schirms zwischen diesen verbleiben , und die Rahmenteile mittels der lösbaren Schnellkupplungsteile aneinander und am Schirm angebracht werden können.

Eine andere Anwendung einer helmähnlichen Einrichtung ist aus der WO 02/44611 A1 bekannt, in der eine Stirn - Leuchten - Kamera - Einheit insbesondere für medizinische Anwendungen beschrieben ist. Diese weist insbesondere eine elektronische Kamera, eine Beleuchtungseinrichtung mit wenigstens einem Leuchtmittel und eine Halteeinrichtung auf, die das wenigstens eine Leuchtmittel und die Kamera am Kopf einer Person festhält. Diese bekannte Einheit ist gemäß dem

Patentanspruch 1 dadurch gekennzeichnet, dass eine optische Zieleinrichtung vorgesehen ist, die wenigstens eine Marke in das von dem Leuchtmittel beleuchtete Bildfeld der Kamera projiziert.

Aus der US 2006/0277666 A1 und der US 2009/0109292 A1 sind Helme mit Lampen, Kameras, Sensoren und GPS Systemen bekannt.

Der vorliegenden Erfindung liegt die Aufgabe zugrunde, schon bestehende helmähnliche Schutzvorrichtungen zur Sicherung eines Menschen weiter zu entwickeln.

Diese Aufgabe wird durch die Vorrichtung nach Anspruch 1. , bzw. das Verfahren nach Anspruch 6. gelöst.

Die erfindungsgemäße Vorrichtung wird im Folgenden näher beschrieben. Es zeigen im Einzelnen:
Fig. 1: eine Frontansicht und eine Seitenansicht eines erfindungsgemäßen
Scheinwerfers
Fig. 2: eine Funktions - Übersicht
Fig. 3: eine Zusatz - Option von Air - Bag - Funktionen

Die Fig. 1 zeigt auf der linken Seite unter a) eine Frontansicht und auf der rechten Seite unter b) eine Seitenansicht eines erfindungsgemäßen Scheinwerfers.

Eine als Leuchtmittel dienende Hochleistungs - LED 3 befindet sich in einem im Wesentlichen kugelförmigen Gehäuse mit einer vorderen runden Austrittsfläche für den Lichtstrahl. Die Glasabdeckung für dieses Leuchtmittel wird von einem Haltering 5 in ihrer Lage fixiert. Diese Licht - Austrittsfläche ist ringförmig umgeben von den Öffnungen einer Vielzahl von Kühlkanälen 4 die die Oberfläche des Scheinwerfers umgeben und an der Rückseite in Kühlrippen 8 übergehen. Auf diese Weise wird eine optimale Kühlung des verwendeten Leuchtmittels gewährleistet, da der durch die Kühlkanäle 4 strömende Luftstrom dadurch beschleunigt wird, dass diese Kühlkanäle 4 im Bereich der Kühlrippen enger werden und somit der Luftstrom gezwungen wird schneller zu fließen. Eine zusätzliche Beschleunigung des Luftstroms lässt sich dadurch erzielen, dass die Kühlkanäle quasi schraubenförmig sich um das Gehäuse winden und dem Luftstrom somit einen gewissen Drall, verbunden mit einer Sogwirkung, verleihen. Eine solche Maßnahme erfordert natürlich auch eine entsprechende Verwindung der Kühlrippen 8. Bedeckt werden diese Kühlkanäle von einem Gehäusering 7. Die Kühlkanäle 4 dienen der ordnungsgemäßen Funktion der Hochleitungs - LED 3. In einer besonderen Ausbaustufe kann vorgesehen sein, dass die Gehäusetemperatur von einem Wärmesensor erfasst wird und die Leistung des Leuchtmittels an die so ermittelte Gehäusetemperatur gleitend angepasst wird, um das Leuchtmittel vor Schaden zu bewahren. Auf diese Weise werden sowohl Temperatureinflüsse auf die Gehäusetemperatur berücksichtigt, die aus der direkten Umwelt stammen als auch solche Temperatureinflüsse die durch die Bewegungsgeschwindigkeit des Scheinwerfers resultieren.

An der Unterseite des Scheinwerfers befindet sich eine Halterung 6. Die Halterung 6 ist um 360 Grad, mit und ohne Raststellungen, schwenkbar.

An der entgegengesetzten, oberen Seite des Scheinwerfers befindet sich ein Stereo - Kamerasystem 1. Dieses Kamerasystem 1 ermöglicht von seiner erhöhten Position, zum Beispiel auf einem Schutzhelm (vgl. Fig. 2), eine Darstellung der jeweiligen Rundumsicht da es aus drei, jeweils einen Raumwinkel von 120 Grad erfassenden Kameras besteht die in bestimmten Zeitabständen die Umgebung in ihrem Sichtbereich erfassen. Die auf diese Weise gewonnen Bilddaten werden nach der Inbetriebnahme des Kamerasystems 1 etwa eine halbe Stunde gespeichert und dann, beginnend mit den ältesten Bilddaten sukzessive gelöscht und durch neuere Bilddaten ersetzt. Auf diese Weise ist gewährleistet, dass, beispielsweise nach einem Unfall des Helmträgers, der Unfallhergang lückenlos rekonstruiert werden kann. Dies wird in Verbindung mit einem GPS - System möglich, das in Verbindung mit einer üblichen Zeitbasis die Durchschnittsgeschwindigkeit des Helmträgers in einem bestimmten Zeitabschnitt ermitteln kann. In einer besonderen Ausbauform sind auch Stereo - Bildaufnahmen, je nach dem installierten Speicherplatz, vorgesehen. Anstelle eines Kamerasystems das aus der Kombination von drei Kameras besteht, kann auch eine Kamera installiert sein, die in bestimmten Zeitabständen eine 360 Grad - Aufnahme macht. Zur Erstellung einer 360 - Grad - Rundumsicht können auch drei Kameras mit jeweils einem Erfassungsbereich von 120 Grad hintereinander eine Detail - Ansicht anfertigen.

In einer weiteren besonderen Ausbauform sind zusätzlich auf Teilflächen des Helms und / oder der Oberfläche des Scheinwerfers Minilinsen angebracht, die nach dem Lichtfeldprinzip optische Informationen sammeln die dann später zu Bildern mit einer gewünschten Auflösung und / oder einem gewünschten Blickwinkel datentechnisch zusammengestellt werden können. Solche Minilinsen sind billig herzustellen und folgen dem Prinzip eines Insektenauges.

Auf der linken und der rechten Seite des Scheinwerfers ist jeweils ein Abstands - Sensor 2 vorgesehen, wobei diese das Auftreten eines Hindernisses erfassen und deren Messdaten zur Ermittlung des Abstands eines Hindernisses vom Scheinwerfer, bzw. vom Helmträger beitragen. Die auf diese Weise ermittelten Daten des Abstands eines potenziellen Hindernisses können auch dem Zweck dienen, bei einer gewissen Abstandsgrenze das Licht des Scheinwerfers abzublenden. Dies kann automatisch erfolgen, oder wenn gewünscht, ausgeschaltet werden. In Verbindung mit einem Sensor der die Helligkeit der Umgebung detektiert, kann die Beleuchtungsstärke des Scheinwerfers an die Straßenbeleuchtung angepasst werden. Dies kann auf einfache Weise elektronisch erfolgen.

Die Fig. 2 zeigt eine Funktions - Übersicht der erfindungsgemäßen Vorrichtung und ihrer Funktionsträger. Hier ist teilweise perspektivisch dargestellt, dass der Scheinwerfer aus der Fig. 1 auf einem Schutzhelm 9 befestigt ist. In dieser Ansicht ist auch die Leuchte 10 bezeichnet, die den Helmträger auch von hinten in der Dunkelheit kenntlich macht. Eine stilisiert gezeichnete Energie - Versorgungseinheit 14 und das Gehäuse 11 einer Steuereinheit sind mittels einer Energieübertragungs - Leitung 13 und einer Multifunktionsleitung 12 mit dem Scheinwerfer verbunden.
Die Steuereinheit weist Bedienelemente 16 und ein Mikrofon 15 für Tonaufzeichnungen mit entsprechenden Speicherelementen auf.

In einer besonderen Ausbauform kann auch die Steuerung von wünschenswerten Änderungen der Funktionen mittels Spracheingabe über das Mikrophon durch den Bediener erfolgen. Dies setzt natürlich eine elektronische Stimmerkennung des Bedieners voraus bei der die relevanten Parameter menügesteuert bei der Inbetriebnahme des Gerätes ermittelt werden.
Beispielsweise kann so das Wort "Aufladen" oder "Maßkrug" jeweils nach Kundenwunsch als Wortbefehl für "Heller" von der Lampensteuerung interpretiert werden. Die Lampensteuerung erfolgt somit jeweils mittels der programmierten Steuerung über Wort - oder Satzbefehle. Den Programmierungsvorgang könnte man als "teach - in "bezeichnen.

Die Bedienelemente 16 können mittels Hall - Sensoren, in Folientechnik, oder als Touch - Screen realisiert sein. Die Empfindlichkeit des Mikrophons 15 kann stufenlos einstellbar sein und mit einem, hinsichtlich des Frequenzbereichs einstellbaren, Empfindlichkeits - Filter gegen Umgebungsgeräusche, wie Windrauschen, versehen sein.
Die aufgezeigten Kabelverbindungen können in einer besonderen Ausbauform entfallen und durch drahtlose Verbindungen wie bluetooth, oä, ersetzt werden.
In Verbindung mit der oben beschriebenen GPS - Funktion und mit zusätzlichen Stoß - Sensoren, Beschleunigungs - Sensoren und der zugehörigen Software ist das Absetzen eines Notfall - Signals, mittels eines smart - phones, oä. vorgesehen. In einer besonderen Ausbauform kann mittels Hautwiderstands - Sensoren und /
oder Hautfeuchtigkeits - Sensoren zusätzlich eine Einschätzung des Gesundheitszustands einer Person ermittelt und per Funk an relevante Stellen übermittelt werden.

Alle beschriebenen Gehäuse können aus einer besonders widerstandsfähigen Legierung, wie AlMgSi1 F30 ausgeführt sein.

Fig.3 zeigt eine Zusatz - Option von Air - Bag - Funktionen. Da der Nutzen von Air - Bags, gerade im Kopfbereich, unumstritten ist, wird erfindungsgemäß vorgeschlagen einen Air - Bag 17, quasi wie eine zusätzliche, kaum spürbare, Halskrause als
Ergänzung zu einem Schutzhelm, in diesen lösbar integriert, vorzusehen. Es besteht hier erfindungsgemäß auch die Möglichkeit einen Air - Bag aus der Unterkante eines Helms austreten zu lassen. Dies ist besonders bei einem Full - Face - Helm angezeigt. Bei einem normalen Fahrradhelm kann als besondere Bauform an der Hinterseite eine Luftdruck - Patrone angebracht sein, die einen Air - Bag aufbläst der ein vordefiniertes Entfalt - Verhalten aufweist und erst nach unten sich entfaltet und dann den Hals schützend umschlingt.
Als Auslösung für den Air - Bag 17 können besondere Stoß - und / oder Beschleunigungssensoren dienen, die gleichzeitig das oben beschriebenen Notfall - Signal auslösen.
In einer besonderen Ausbauform ist vorgesehen, alle genannten Funktionen in einem Helm schon werkseitig zu integrieren, wobei die Schutzfunktion eines Helms auch in anderen Bereichen wie dem Bergbau, dem Katastrophenschutz oder dem militärischen Bereich eingesetzt werden kann.
Anstelle eines mit dem Schutzhelm verbundenen Air - Bags 17 kann auch ein Air - Bag vorgesehen sein, der in der Mitte der Lenkstange eines Bikes vorgesehen ist und von Sensoren aktiviert wird, die im Schutzhelm oder dessen Funktions - Elementen integriert sind.

Zur zusätzlichen Stromversorgung können auf dem Schutzhelm Solarzellen angebracht sein.

Die komplexe Steuerung der beschriebenen Funktionsabläufe erfordert ein spezielles Steuerprogramm.

### Bezugszeichenliste

- 1: Stereo - Kamerasystem
- 2: Abstands - Sensor
- 3: Hochleistungs - LED
- 4: Kühlkanäle
- 5: Haltering
- 6: Halterung des Hauptsockels
- 7: Gehäusering
- 8: Kühlrippen der Kühlkanäle
- 9: Schutzhelm
- 10: Rückleuchte
- 11: Gehäuse einer Steuereinheit
- 12: Multifunktionsleitung (Stromversorgung, Steuerung)
- 13: Energieübertragungs - Leitung
- 14: Energie - Versorgungseinheit
- 15: Mikrofon
- 16: Bedienelemente
- 17: Air - Bag

## Patentansprüche

1. Vorrichtung eines helmbasierten Sicherungssystems zur Sicherung eines Menschen in einer mit potenziellen Gefahren belasteten Umwelt, mit den folgenden Merkmalen:
a) einem Scheinwerfer auf einem Schutzhelm (9) mit einem Hochleistungs - LED - System (3) und einer Rückleuchte (10) an seiner Rückseite, einem Haltering (5) und einer Halterung (6), wobei der Scheinwerfer unter seiner Gehäuseoberfläche (7) von einer Vielzahl von Kühlkanälen (4) umschlossen ist die sich in ihrem Verlauf verjüngen, und auf der Rückseite in Kühlrippen (8) übergehen,
b) einem Stereo - Kamerasystem (1) auf dem Scheinwerfer, das datentechnisch in Verbindung mit einem GPS - System und einer rechnergesteuerten Zeitbasis steht,
c) zwei an den Seiten des Scheinwerfers angebrachte Abstands - Sensoren (2), die ebenfalls mit dem GPS - System datentechnisch in Verbindung stehen,
d) einer Energie - Versorgungseinheit (14), die mittels einer Leitung ( 13) mit einer Steuereinheit (11) und über eine Multifunktionsleitung (12) mit dem Scheinwerfer verbunden ist.

2. Vorrichtung nach Anspruch 1,
**dadurch gekennzeichnet,**
**dass** die Kühlkanäle (4) und die Kühlrippen (8) einen in sich
gewundenen Verlauf aufweisen.

3. Vorrichtung nach Anspruch 2:
**dadurch gekennzeichnet,**
**dass** im Notfall im Kopfbereich ein von Sensoren gesteuerter, mit dem Schutzhelm (9) verbindbarer, Air - Bag (17) ausgelöst wird.

4. Vorrichtung nach einem der vorhergehenden Ansprüche, **dadurch gekennzeichnet,**
**dass** zusätzlich zu dem Kamerasystem (1) an der Oberfläche des Scheinwerfers und / oder des Schutzhelms Minilinsen angebracht sind, die nach dem Lichtfeldprinzip optische Informationen sammeln die dann später zu Bildern mit gewünschten Eigenschaften verbunden werden können.

5. Vorrichtung nach einem der vorhergehenden Ansprüche,
**dadurch gekennzeichnet,**
**dass** zur Stromversorgung Solarzellen auf dem Schutzhelm (9)
angebracht sind.

6. Verfahren zur Realisierung eines helmbasierten Sicherungssystems zur Sicherung eines Menschen in einer mit potenziellen Gefahren belasteten Umwelt, mit den folgenden Merkmalen:
a) vorsehen eines Scheinwerfers auf einem Schutzhelm (9) mit einem Hochleistungs - LED - System (3) und einer Rückleuchte (10) an seiner Rückseite, einem Haltering (5) und einer Halterung (6), wobei der Scheinwerfer unter seiner Gehäuseoberfläche (7) von einer Vielzahl von Kühlkanälen (4) umschlossen ist die sich in ihrem Verlauf verjüngen, und auf der Rückseite in Kühlrippen (8) übergehen,
b) vorsehen Stereo - Kamerasystem (1) auf dem Scheinwerfer, das datentechnisch in Verbindung mit einem GPS - System und einer rechnergesteuerten Zeitbasis steht,
c) vorsehen zweier an den Seiten des Scheinwerfers angebrachter Abstands - Sensoren (2), die ebenfalls mit dem GPS - System datentechnisch in Verbindung stehen,
d) vorsehen einer Energie - Versorgungseinheit (14), die mittels einer Leitung (13) mit einer Steuereinheit (11) und über eine Multifunktionsleitung (12) mit dem Scheinwerfer verbunden ist,
e) vorsehen einer Legierung AlMgSi1 F30 für die Ausgestaltung der Gehäuse des Scheinwerfers, der Steuereinheit (11) und Energie - Versorgungseinheit (14),
f) der Schaffung von Steuerungsprogrammen zur Erfüllung der Funktionen der genannten technischen Einrichtungen.

## Claims

1. Device of a helmet-based protection system for protecting a human in an environment charged with potential dangers, comprising the following features:
a) a spotlight on a protective helmet (9) with a high-power LED system (3) and a rear light (10) at the rear side thereof, a holding ring (5) and a holder (6), wherein the spotlight is surrounded below the housing surface (7) thereof by a multiplicity of cooling channels (4), the latter tapering in terms of the course thereof and merging into cooling ribs (8) on the rear side,
b) a stereo camera system (1) on the spotlight, which is linked in terms of data to a GPS system and a computer-controlled time base,
c) two distance sensors (2), which are attached to the sides of the spotlight and likewise linked in terms of data to the GPS system,
d) an energy supply unit (14), which is connected by means of a line (13) to a control unit (11) and, by means of a multifunctional line (12), to the spotlight.

2. Device according to Claim 1,
**characterized**
**in that** the cooling channels (4) and the cooling ribs (8) have an intertwined course.

3. Device according to Claim 2,
**characterized**
**in that** an airbag (17) which is controlled by sensors and connectable to the protective helmet (9) is triggered in an emergency.

4. Device according to one of the preceding claims,
**characterized**
**in that**, in addition to the camera system (1), mini lenses, which collect optical information according to the light-field principle, which can then be combined to images with desired properties, are attached to the surface of the spotlight and/or the protective helmet.

5. Device according to one of the preceding claims,
**characterized**
**in that** photovoltaic cells are attached to the protective helmet (9) to provide a power supply.

6. Method for realizing a helmet-based protection system for protecting a human in an environment charged with potential dangers, comprising the following features:
a) providing a spotlight on a protective helmet (9) with a high-power LED system (3) and a rear light (10) at the rear side thereof, a holding ring (5) and a holder (6), wherein the spotlight is surrounded below the housing surface (7) thereof by a multiplicity of cooling channels (4), the latter tapering in terms of the course thereof and merging into cooling ribs (8) on the rear side,
b) providing a stereo camera system (1) on the spotlight, which is linked in terms of data to a GPS system and a computer-controlled time base,
c) providing two distance sensors (2), which are attached to the sides of the spotlight and likewise linked in terms of data to the GPS system,
d) providing an energy supply unit (14), which is connected by means of a line (13) to a control unit (11) and, by means of a multifunctional line (12), to the spotlight,
e) providing an AlMgSi1 F30 alloy for the embodiment of the housing of the spotlight, the control unit (11) and the energy supply unit (14),
f) developing control programs for satisfying the functions of the aforementioned technical apparatus.

## Revendications

1. Dispositif d'un système de sécurité à base d'un casque pour la protection d'un être humain dans un environnement présentant des risques potentiels, ayant les éléments caractéristiques suivantes :
a) un projecteur sur un casque de protection (9) équipé d'un système à LED haute puissance (3) et d'un feu arrière (10) sur sa face arrière, d'une bague de retenue (5) et d'un support (6), dans lequel le projecteur, sous sa surface de boîtier (7), est entouré d'une pluralité de canaux de refroidissement (4) qui se rétrécissent le long de leur parcours et passent sur la face arrière dans des nervures de refroidissement (8),
b) un système de caméra stéréo (1) sur le projecteur, qui est relié par une liaison de données à un système GPS et à une base de temps commandée par ordinateur,
c) deux capteurs de distance (2) montés sur les côtés du projecteur, qui sont également reliés par une liaison de données au système GPS,
d) une unité d'alimentation en énergie (14) qui est reliée au moyen d'une ligne (13) à une unité de commande (11) et par l'intermédiaire d'une ligne multifonction (12) au projecteur.

2. Dispositif selon la revendication 1,
**caractérisé en ce que** les canaux de refroidissement (4) et les nervures de refroidissement (8) présentent un parcours sinueux.

3. Dispositif selon la revendication 2,
**caractérisé en ce qu'**en cas d'urgence, un coussin de sécurité gonflable (17) pouvant être relié au casque de sécurité (9) et commandé par des capteurs est déclenché dans la région de la tête.

4. Dispositif selon l'une quelconque des revendications précédentes,
**caractérisé en ce qu'**en plus du système de caméra (1), des mini-lentilles sont montées sur la surface du projecteur et/ou du casque de protection, celles-ci collectant des informations optiques selon le principe d'un champ optique, qui peuvent être ultérieurement être liées à des images ayant des propriétés souhaitées.

5. Dispositif selon l'une quelconque des revendications précédentes,
**caractérisé en ce que** des cellules solaires sont montées sur le casque de protection (9) pour l'alimentation en courant.

6. Procédé de mise en oeuvre d'un système de sécurité à base d'un casque pour la protection d'un être humain dans un environnement présentant des risques potentiels, présentant les caractéristiques suivantes :
a) prévoir un projecteur sur un casque de protection (9) équipé d'un système à LED haute puissance (3) et d'un feu arrière (10) sur sa face arrière, d'une bague de retenue (5) et d'un support (6), dans lequel le projecteur sous sa surface de boîtier (7), est entouré d'une pluralité de canaux de refroidissement (4) qui se rétrécissent le long de leur parcours et passent sur la face arrière dans des nervures de refroidissement (8),
b) prévoir un système de caméra stéréo (1) sur le projecteur, qui est relié par une liaison de données à un système GPS et à une base de temps commandée par ordinateur,
c) prévoir deux capteurs de distance (2) montés sur les côtés du projecteur, qui sont également reliés par une liaison de données au système GPS,
d) prévoir une unité d'alimentation en énergie (14) qui est reliée au moyen d'une ligne (13) à une unité de commande (11) et par l'intermédiaire d'une ligne multifonction (12) au projecteur,
e) prévoir un alliage d'AlMgSi1 F30 pour la mise en oeuvre du boîtier du projecteur, de l'unité de commande (11) et de l'unité d'alimentation en énergie (14),
f) créer des programmes de commande destinés à mettre en oeuvre les fonctions desdits dispositifs techniques.
